# EUROPÄISCHE PATENTSCHRIFT

(11) **EP 4 426 637 B1**
(45) Veröffentlichungstag und Bekanntmachung des Hinweises auf die Patenterteilung: **15.10.2025**
(21) Anmeldenummer: 22813218.9
(22) Anmeldetag: 03.11.2022
(51) Int. Cl.: B66B 5/00

(54) **VERFAHREN ZUM ERKENNEN EINER FESTSTECKSITUATION IN EINER AUFZUGSANLAGE, STEUERVORRICHTUNG FÜR EINE AUFZUGSANLAGE, AUFZUGSANLAGE, COMPUTERPROGRAMM UND COMPUTERLESBARES MEDIUM**
METHOD FOR DETECTING WHEN AN ELEVATOR INSTALLATION IS STUCK, CONTROL DEVICE FOR AN ELEVATOR INSTALLATION, ELEVATOR INSTALLATION, COMPUTER PROGRAM AND COMPUTER READABLE MEDIUM
PROCÉDÉ DE DÉTECTION D'UNE SITUATION DE BLOCAGE DANS UN SYSTÈME D'ASCENSEUR, DISPOSITIF DE COMMANDE POUR UN SYSTÈME D'ASCENSEUR, SYSTÈME D'ASCENSEUR, PROGRAMME INFORMATIQUE ET SUPPORT LISIBLE PAR ORDINATEUR

(30) Priorität: 03.11.2021 EP 21206114
(43) Veröffentlichungstag der Anmeldung: 11.09.2024
(73) Patentinhaber: INVENTIO AG, 6052 Hergiswil (CH)
(72) Erfinder: EILINGER, Thomas, 6403 Küssnacht am Rigi (CH); ULRICH, Raphael, 6038 Gisikon (CH)
(74) Vertreter: Inventio AG
(86) Internationale Anmeldenummer: PCT/EP2022/080607
(87) Internationale Veröffentlichungsnummer: WO 2023/078966

(56) Entgegenhaltungen:
- WO-A1-2006/119787
- US-A1- 2015 114 761
- US-A1- 2020 283 259

## Beschreibung

Die vorliegende Erfindung betrifft ein Verfahren zum Erkennen einer Feststecksituation in einer Aufzugsanlage. Des Weiteren betrifft die Erfindung eine Steuervorrichtung für die Aufzugsanlage, ein Computerprogramm und ein computerlesbares Medium zum Ausführen eines solchen Verfahrens. Ferner betrifft die Erfindung eine Aufzugsanlage, die mit einer solchen Steuervorrichtung ausgestattet ist.

**Fig.** 1 zeigt eine typische Aufzugsanlage 20, wie etwa einen Personen- oder Lastenaufzug. Eine derartige Aufzugsanlage 20 umfasst in der Regel einen Aufzugsschacht 22, einen Fahrkorb 24, ein Gegengewicht 26, einen Elektromotor 30, der eine Treibscheibe 32 aufweist, Tragmittel 28, und eine Bremse 34, welcher sich an der Achse des Elektromotor 34 oder an der Kabine befinden kann. Das bzw. die Tragmittel 28 kann bzw. können beispielsweise ein(en) oder mehrere Seile, Gurte oder Riemen aufweisen. Der Einfachheit halber wird nachfolgend das Tragmittel 28 im Singular verwendet. Es ist jedoch anzumerken, dass dadurch das Vorhandensein zweier oder mehrerer Tragmittel 28 nicht ausgeschlossen ist. Der Fahrkorb 24 ist in dem Aufzugschacht 22 vertikal verlagerbar angeordnet. Das Gegengewicht 26 ist über das Tragmittel 28 mit dem Fahrkorb 24 verbunden. Die Treibscheibe 32 ist mittels des Elektromotors 30 drehbar. Das Tragmittel 28 läuft über die Treibscheibe 32 und optional über eine Umlenkrolle 33 und ist mittels der Treibscheibe 32 bewegbar, so dass der Fahrkorb 24 und das Gegengewicht 26 mittels Betreibens des Elektromotors 30 in Zusammenwirken mit den Tragmittel 28 vertikal verlagerbar sind. Die Bremse 34 ermöglicht ein Abbremsen und/oder Feststellen des Fahrkorbs 24. Alternativ oder zusätzlich kann eine weitere Bremse zum Abbremsen und/oder Feststellen des Gegengewichts 26 angeordnet sein. Eine Steuervorrichtung 40 ist zum Steuern des Elektromotors 30 und/oder der Bremse 34 kommunikativ mit dem Elektromotor 30 bzw. der Bremse 34 gekoppelt.

Über einen ersten Zugang 36 in einem ersten Stockwerk kann eine Last 46 in den Fahrkorb 24 eingebracht oder aus diesem entnommen werden. Über einen zweiten Zugang 38 in einem zweiten Stockwerk über dem ersten Stockwerk kann die Last 46 in den Fahrkorb 24 eingebracht oder aus diesem entnommen werden. Die Last 46 kann in dem Fahrkorb 24 auf einem Boden 44 des Fahrkorbs 24 stehen, wobei an dem Boden 44 ein Gewichtssensor 42 zum Erfassen eines Gewichts der Last 46 angeordnet sein kann. Die Last 46 kann mittels des Fahrkorbs 24 von dem ersten Stockwerk zu dem zweiten Stockwerk oder von dem zweiten Stockwerk zu dem ersten Stockwerk transportiert werden. Ferner können noch weitere Stockwerke und entsprechende Zugänge (nicht gezeigt) vorhanden sein, die mittels des Fahrkorbs 24 anfahrbar sind.

Beim vertikalen Verlagern des Fahrkorbs 24 wird aufgrund der Kopplung zwischen Fahrkorb 24 und Gegengewicht 26 mittels des Tragmittels 28 auch das Gegengewicht 26 vertikal verlagert, und zwar in entgegengesetzter Richtung des Fahrkorbs 24. Dabei kann es passieren, dass entweder der Fahrkorb 24 oder das Gegengewicht 26 stecken bleibt. Im Allgemeinen können vier verschiedene Feststecksituationen auftreten. Eine erste Feststecksituationen bezieht sich auf ein dynamisches Feststecken des Fahrkorbs 24. Dabei bewegt sich der Fahrkorb 24 zunächst und bleibt dann stecken. Eine zweite Feststecksituationen bezieht sich auf ein statistisches Feststecken des Fahrkorbs 24. Dabei bleibt der Fahrkorb 24 stecken, bevor er in Bewegung versetzt werden kann. Eine dritte Feststecksituationen bezieht sich auf ein dynamisches Feststecken des Gegengewichts 26. Dabei bewegt sich das Gegengewicht 26 zunächst und bleibt dann stecken. Eine vierte Feststecksituationen bezieht sich auf ein statistisches Feststecken des Gegengewichts 26. Dabei bleibt das Gegengewicht 26 stecken, bevor es in Bewegung versetzt werden kann.

Falls beispielsweise der Fahrkorb 24 stecken bleibt, so kann es sein, dass aufgrund der Reibung zwischen Tragmittel 28 und Treibscheibe 32 das Gegengewicht 26 zunächst weiter angehoben wird. Sobald diese Reibung nicht mehr ausreicht, um das Gegengewicht 26 weiter anzuheben, fällt das Gegengewicht 26 so tief, bis das Tragmittel 28 wieder gespannt ist. Dabei können grosse Kräfte auf das Tragmittel 28 und über das Tragmittel 28 auf den Fahrkorb 24 übertragen werden, die diese und/oder Lasten, beispielsweise Personen, in dem Fahrkorb 24 beschädigen bzw. verletzen können.

Falls beispielsweise das Gegengewicht 26 stecken bleibt, so kann es sein, dass aufgrund der Reibung zwischen Tragmittel 28 und Treibscheibe 32 der Fahrkorb 24 zunächst weiter angehoben wird. Sobald diese Reibung nicht mehr ausreicht, um den Fahrkorb 24 weiter anzuheben, fällt der Fahrkorb 24 so tief, bis das Tragmittel 28 wieder gespannt ist.

Dabei können grosse Kräfte auf das Tragmittel 28 und über das Tragmittel 28 auf das Gegengewicht 26 übertragen werden und diese beschädigen. Ausserdem können aufgrund des Fallens des Fahrkorbs 24 Lasten, beispielsweise Personen, in dem Fahrkorb 24 beschädigt bzw. verletzt werden.

Es ist bekannt, ein derartiges ausschliessliches Anheben des Gegengewichts 26 bzw. des Fahrkorbs 24 zu verhindern, indem die Treibscheibe 32 und/oder das Tragmittel 28 so ausgebildet wird, dass es im Falle des Feststeckens des Fahrkorbs 24 bzw. des Gegengewichts 26 über die Treibscheibe 32 rutscht und das Gegengewicht 26 bzw. den Fahrkorb 24 nicht weiter anhebt. Ausserdem ist es bekannt, alternativ oder zusätzlich eine elektronische Sicherheitsvorrichtung, auch bezeichnet als KSS oder KSS1, anzuordnen, die dazu ausgebildet ist, zu erkennen, wenn die Spannung des Tragmittels 28 auf Seiten des Fahrkorbs 24 oder des Gegengewicht 26 so abnimmt, dass das Tragmittel 28 auf der entsprechenden Seite schlaff ist. Aufgrund der grossen Gefahr, die entstehen kann, wenn die Feststecksituationen nicht oder nicht rechtzeitig erkannt werden, wäre es jedoch wünschenswert, eine zusätzliche Sicherungsfunktionen bereitzustellen und/oder die Sicherungsfunktion in die Steuervorrichtung 40 der Aufzugsanlage 20 zu integrieren, und zwar unabhängig von der vorgenannten elektronischen Sicherheitsvorrichtung KSS/KSS1.

Aus der US2020283259A1 und der US2015114761A1 sind Verfahren zum Erkennen einer Feststecksituation bekannt.

Es kann daher ein Bedarf an einem alternativen oder zusätzlichen Verfahren zum Erkennen einer Feststecksituation in einer Aufzugsanlage bestehen. Insbesondere kann ein Bedarf an einem Verfahren bestehen, durch das die Feststecksituation zuverlässig und schnell erkannt wird und/oder das in einer Steuervorrichtung der Aufzugsanlage implementierbar ist. Ferner kann ein Bedarf an der Steuervorrichtung, einem Computerprogrammprodukt und einem computerlesbaren Medium zum Ausführen des Verfahrens, sowie an einer mit einer solchen Steuervorrichtung ausgestatteten Aufzugsanlage bestehen.

Einem solchen Bedarf kann durch den Gegenstand eines der unabhängigen Ansprüche entsprochen werden. Vorteilhafte Ausführungsformen sind in den abhängigen Ansprüchen und in der nachfolgenden Beschreibung definiert.

Ein erster Aspekt der Erfindung betrifft ein Verfahren zum Erkennen einer Feststecksituation in einer Aufzugsanlage. Die Aufzugsanlage weist auf einen Aufzugsschacht, einen Fahrkorb, der in dem Aufzugschacht angeordnet ist, ein Gegengewicht, das über ein Tragmittel mit dem Fahrkorb gekoppelt ist, einen Elektromotor, der eine Treibscheibe aufweist, die mittels des Elektromotors drehbar ist, über die das Tragmittel läuft und mittels der das Tragmittel bewegbar ist, so dass der Fahrkorb und das Gegengewicht mittels Betreibens des Elektromotors vertikal verlagerbar sind, und eine Bremse, mittels der der Fahrkorb und/oder das Gegengewicht abbremsbar und/oder feststellbar ist. Das Verfahren weist auf: Empfangen eines Lastsignals, das repräsentativ für ein Gewicht einer Last ist, die sich in dem Fahrkorb befindet und die mittels des Fahrkorbs transportiert werden soll; Ermitteln eines Vordrehmoments abhängig von dem Lastsignal; Empfangen eines Geschwindigkeitssignals, das repräsentativ für eine tatsächliche Geschwindigkeit des Fahrkorbs ist; Überwachen eines Korrekturdrehmoments über eine vorgegebene Überwachungszeitdauer, wobei das Korrekturdrehmoment abhängig von dem Geschwindigkeitssignal und einer vorgegebenen Referenzgeschwindigkeit so ermittelt wird, dass sich die tatsächliche Geschwindigkeit des Fahrkorbs der Referenzgeschwindigkeit annähert; Erkennen der Feststecksituation, bei der der Fahrkorb oder das Gegengewicht in dem Aufzugschacht stecken bleibt, wenn das überwachte Korrekturdrehmoment mindestens ein vorgegebenes Kriterium erfüllt; und Durchführen einer vorgegebenen Sicherheitsmassnahme beim Erkennen der Feststecksituation.

Das Verfahren kann beispielsweise automatisch durch einen Prozessor der Steuervorrichtung der Aufzugsanlage ausgeführt werden.

Zusammengefasst ermöglicht das hier und nachstehend beschriebene Verfahren, insbesondere das Überwachen des Korrekturdrehmoments und das Erkennen der Feststecksituation, wenn das überwachte Korrekturdrehmoment das vorgegebene Kriterium erfüllt, ein zuverlässiges und/oder schnelles Erkennen aller möglichen Feststecksituationen und kann einfach und/oder mit geringem Aufwand in eine Steuervorrichtung zum Ansteuern des Elektromotors der Aufzugsanlage implementiert werden.

Besonders vorteilhaft ist, dass zum Ausführen des Verfahrens aus technischer Sicht keine separate elektronische Sicherheitsvorrichtung nötig ist, um die Feststecksituation zu erkennen. Optional kann das Verfahren jedoch in einer separaten elektronischen Sicherheitsvorrichtung, die zusätzlich zu und/oder unabhängig von der Steuervorrichtung der Aufzugsanlage angeordnet sein kann, implementiert werden.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Das Lastsignal kann mittels eines Sensors, beispielsweise mittels des Gewichtssensors 42 im Boden 44 des Fahrkorbs 24, erzeugt und von der Steuervorrichtung, z.B. der Steuervorrichtung 40, empfangen werden. Alternativ kann das Lastsignal ermittelt werden, in dem ein Unterschied zwischen einem Gewicht, das an einer Seite der Treibscheibe hängt, an der das Gegengewicht hängt, und einem Gewicht, das an einer Seite der Treibscheibe hängt, an der der Fahrkorb hängt, ermittelt werden. Da das Gewicht des Fahrkorbs, das Gewicht des Gegengewichts, die Position des Fahrkorbs und ein spezifisches Gewicht des Tragmittels bekannt sind, ist dieser Unterschied repräsentativ für das Gewicht der Last und kann in dem Lastsignal codiert werden.

Das Geschwindigkeitssignal kann von einem Drehzahlsensor, z.B. einem Encoder, der bspw. einen Magneten und einen Magnetsensor umfasst und der eine Drehzahl des Elektromotors oder der Treibscheibe erfasst, erzeugt und von der Steuervorrichtung empfangen werden. Die Referenzgeschwindigkeit kann von Steuervorrichtung ermittelt und/oder vorgegeben werden, wobei zur vereinfachten Erläuterung im Folgenden davon ausgegangen wird, dass die Referenzgeschwindigkeit durch die Steuervorrichtung vorgegeben ist.

Die vorgenannten Feststecksituationen lassen sich in verschiedene Feststeckfälle untergliedern, wobei bei den verschiedenen Feststeckfällen unterschieden wird, ob sich eine Last in dem Fahrkorb befindet.

Fig. 2 zeigt acht verschiedene Feststeckfälle, die jeweils unter eine der vorgenannten Feststecksituationen fallen. Insbesondere zeigte Figur 2 vier verschiedene Feststeckfälle 1 bis 4 bei leerem Fahrkorb 24 und die vier verschiedene Feststeckfälle 5 bis 8 bei mit der Last 46 beladenen Fahrkorb 24. Des Weiteren wird bei den Feststeckfällen unterschieden, in welche Richtung sich die Treibscheibe 32 dreht, die über den Treibscheiben 32 eingezeichneten Pfeile eine Drehrichtung der Treibscheibe 32 kennzeichnen (entgegen dem Uhrzeigersinn bei Feststeckfällen 1, 2, 5 und 6; im Uhrzeigersinn bei den Feststeckfällen 3, 4, 7 und 8). Ferner wird bei den Feststeckfällen unterschieden, ob der Fahrkorb 24 (bei den Feststeckfällen 1, 3, 5 und 7) oder das Gegengewicht 26 (bei den Feststeckfällen 2, 4, 6 und 8) stecken bleiben.

In dem Feststeckfall 1 soll der Fahrkorb 24 nach unten bewegt werden, bleibt jedoch stecken. Wird die Treibscheibe 32 weitergedreht, so kann das Gegengewicht 26 weiter angehoben werden, das Tragmittel 28 kann auf Seiten des Fahrkorbs 24 an Spannung verlieren und zu einem späteren Zeitpunkt kann das Gegengewicht 26 unkontrolliert nach unten in das Tragmittel 28 fallen. In diesem Fall ist vor dem Feststecken ein erstes Motorenachsdrehmoment TM, das von dem Elektromotor 30 aufgebracht wird, um den Fahrkorb 24 abzusenken, gleich einem negativen zweiten Drehmoment TME, dem negativen Anlagendrehmoment. Nach dem Feststecken ist das erste Drehmoment TM viel kleiner als das negative zweite Drehmoment TME, da nun der Elektromotor 30 das Gegengewicht 26 ohne Unterstützung des Gewichts des Fahrkorbs 24 weiter anheben muss. Das Anlegedrehmoment ist das von der Anlage maximal geforderte Drehmoment bei Konstantfahrt. Dieses ist gegeben bei voller Kabine oder alternativ leerer Kabine. Dabei wird der schlechteste Fall bezüglich Fahrkorbposition, Seilgewicht und Reibung im System berücksichtig.

In dem Feststeckfall 2 soll der Fahrkorb 24 nach unten bewegt werden, jedoch bleibt das Gegengewicht 26 stecken. Das Tragmittel 28 kann nicht weiterbewegt werden, weshalb der Fahrkorb 24 nicht weiter nach unten bewegt werden kann. In diesem Fall ist vor dem Feststecken das erste Drehmoment TM gleich dem negativen zweiten Drehmoment TME. Nach dem Feststecken ist das erste Drehmoment TM viel kleiner als das negative zweite Drehmoment TME, da der Elektromotor 30 versucht, das blockierte Gegengewicht 26 anzuheben.

In dem Feststeckfall 3 soll der Fahrkorb 24 nach oben bewegt werden, bleibt jedoch stecken. Das Tragmittel 28 kann nicht weiterbewegt werden, weshalb auch das Gegengewicht 26 nicht weiter nach unten bewegt werden kann. In diesem Fall ist vor dem Feststecken das erste Drehmoment TM gleich dem negativen zweiten Drehmoment TME. Nach dem Feststecken ist das erste Drehmoment TM viel grösser als das positive zweite Drehmoment TME, da der Elektromotor 30 versucht, den blockierten Fahrkorb 24 anzuheben.

In dem Feststeckfall 4 soll der Fahrkorb 24 nach oben bewegt werden, jedoch bleibt das Gegengewicht 26 stecken. Wird die Treibscheibe 32 weitergedreht, so kann der Fahrkorb 24 weiter angehoben werden, das Tragmittel 28 kann auf Seiten des Gegengewichts 26 an Spannung verlieren und zu einem späteren Zeitpunkt kann der Fahrkorb 24 unkontrolliert nach unten in das Tragmittel 28 fallen. In diesem Fall ist vor dem Feststecken das erste Drehmoment TM gleich dem negativen zweiten Drehmoment TME. Nach dem Feststecken ist das erste Drehmoment TM viel grösser als das positive zweite Drehmoment TME, da nun der Elektromotor 30 den Fahrkorb 24 ohne Unterstützung des Gegengewichts 26 weiter anheben muss.

In dem Feststeckfall 5 soll der Fahrkorb 24 mit der Last 46 nach unten bewegt werden, bleibt jedoch stecken. Wird die Treibscheibe 32 weitergedreht, so kann das Gegengewicht 26 weiter angehoben werden, das Tragmittel 28 kann auf Seiten des Fahrkorbs 24 an Spannung verlieren und zu einem späteren Zeitpunkt kann das Gegengewicht 26 unkontrolliert nach unten in das Tragmittel 28 fallen. In diesem Fall ist vor dem Feststecken das erste Drehmoment TM gleich dem positiven zweiten Drehmoment TME. Nach dem Feststecken ist das erste Drehmoment TM viel kleiner als das negative zweite Drehmoment TME, da nun der Elektromotor 30 das Gegengewicht 26 ohne Unterstützung des Gewichts des Fahrkorbs 24 und der Last 46 weiter anheben muss.

In dem Feststeckfall 6 soll der Fahrkorb 24 mit der Last 46 nach unten bewegt werden, jedoch bleibt das Gegengewicht 26 stecken. Das Tragmittel 28 kann nicht weiterbewegt werden, weshalb der Fahrkorb 24 nicht weiter nach unten bewegt werden kann. In diesem Fall ist vor dem Feststecken das erste Drehmoment TM gleich dem positiven zweiten Drehmoment TME. Nach dem Feststecken ist das erste Drehmoment TM viel kleiner als das negative zweite Drehmoment TME, da der Elektromotor 30 versucht, das blockierte Gegengewicht 26 anzuheben.

In dem Feststeckfall 7 soll der Fahrkorb 24 mit der Last 46 nach oben bewegt werden, bleibt jedoch stecken. Das Tragmittel 28 kann nicht weiterbewegt werden, weshalb auch das Gegengewicht 26 nicht weiter nach unten bewegt werden kann. In diesem Fall ist vor dem Feststecken das erste Drehmoment TM gleich dem positiven zweiten Drehmoment TME. Nach dem Feststecken ist das erste Drehmoment TM viel grösser als das positive zweite Drehmoment TME, da der Elektromotor 30 versucht, den blockierten Fahrkorb 24 und die Last 46 anzuheben.

In dem Feststeckfall 8 soll der Fahrkorb 24 mit der Last 46 nach oben bewegt werden, jedoch bleibt das Gegengewicht 26 stecken. Wird die Treibscheibe 32 weitergedreht, so kann der Fahrkorb 24 weiter angehoben werden, das Tragmittel 28 kann auf Seiten des Gegengewichts 26 an Spannung verlieren und zu einem späteren Zeitpunkt kann der Fahrkorb 24 unkontrolliert nach unten in das Tragmittel 28 fallen. In diesem Fall ist vor dem Feststecken das erste Drehmoment TM gleich dem positiven zweiten Drehmoment TME. Nach dem Feststecken ist das erste Drehmoment TM viel grösser als das positive zweite Drehmoment TME, da nun der Elektromotor 30 den Fahrkorb 24 und die Last 46 ohne Unterstützung des Gegengewichts 26 weiter anheben muss.

Somit geht aus Figur 2 hervor, dass bei allen Feststeckfällen und somit auch bei allen Feststecksituationen ein Betrag eines Drehmoments, das der Elektromotor aufbringen muss, um die gewünschte Beschleunigung und/oder Geschwindigkeit zu erreichen, schnell und stark, in anderen Worten sprunghaft, ansteigt. Dies kann beispielsweise mittels des Überwachens des Korrekturdrehmoments zuverlässig und schnell erkannt werden kann. Somit können mittels des vorgenannten Verfahrens alle Feststecksituationen zuverlässig und schnell erkannt werden.

Ein zweiter Aspekt der Erfindung betrifft eine Steuervorrichtung mit einem Prozessor, der konfiguriert ist, um das Verfahren gemäss einer Ausführungsform des ersten Aspekts der Erfindung auszuführen. Die Steuervorrichtung kann Teil der Aufzugsanlage oder Teil einer eigenständigen Sicherheitsvorrichtung für die Aufzugsanlage, zusätzlich zu der normalen Aufzugssteuerung, sein. Die Steuervorrichtung kann Hardware- und/oder Softwaremodule umfassen. Zusätzlich zum Prozessor kann das Steuergerät einen Speicher und Datenkommunikationsschnittstellen zur Datenkommunikation mit Peripheriegeräten umfassen. Merkmale des Verfahrens gemäss einer Ausführungsform des ersten Aspekts der Erfindung können auch Merkmale der Steuervorrichtung sein und umgekehrt.

Ein dritter Aspekt der Erfindung betrifft eine Aufzugsanlage, beispielsweise einen Lasten- oder Personenaufzug. Die Aufzugsanlage umfasst einen Aufzugsschacht, einen Fahrkorb, der in dem Aufzugschacht angeordnet ist, ein Gegengewicht, das in dem Aufzugschacht angeordnet ist und über ein Tragmittel mit dem Fahrkorb gekoppelt ist, einen Elektromotor, der eine Treibscheibe aufweist, die mittels des Elektromotors drehbar ist, über die das Tragmittel läuft und mittels der das Tragmittel bewegbar ist, so dass der Fahrkorb und das Gegengewicht mittels Betreibens des Elektromotors vertikal verlagerbar sind, eine Bremse, mittels der der Fahrkorb und/oder das Gegengewicht abbremsbar und/oder feststellbar ist, und eine Steuervorrichtung gemäss einer Ausführungsform des zweiten Aspekts der Erfindung.

Ein vierter Aspekt der Erfindung betrifft ein Computerprogramm, das Befehle umfasst, die einen Prozessor bei Ausführung des Computerprogramms durch den Prozessor veranlassen, das Verfahren gemäss einer Ausführungsform des ersten Aspekts der Erfindung auszuführen.

Ein fünfter Aspekt der Erfindung betrifft ein computerlesbares Medium, auf dem das Computerprogramm gemäss einer Ausführungsform des vierten Aspekts der Erfindung gespeichert ist. Das computerlesbare Medium kann ein flüchtiger oder nicht flüchtiger Datenspeicher sein. Beispielsweise kann das computerlesbare Medium eine Festplatte, ein USB-Speichergerät, ein RAM, ROM, EPROM oder Flash-Speicher sein. Das computerlesbare Medium kann auch ein einen Download eines Programmcodes ermöglichendes Datenkommunikationsnetzwerk wie etwa das Internet oder eine Datenwolke (Cloud) sein.

Merkmale des Verfahrens gemäss einer Ausführungsform des ersten Aspekts der Erfindung können auch Merkmale des Computerprogramms und/oder des computerlesbaren Mediums sein und umgekehrt.

Gemäss einer Ausführungsform werden bei dem Überwachen des Korrekturdrehmoments ein maximales Korrekturdrehmoment und ein minimales Korrekturdrehmoment innerhalb einer vorgegebenen Zeitdauer ermittelt, wobei das vorgegebene Kriterium erfüllt ist, wenn ein Unterschied zwischen dem maximalen Korrekturdrehmoment und dem minimalen Korrekturdrehmoment grösser als ein vorgegebener Schwellenwert ist.

Das Ermitteln des Unterschieds und der Vergleich des Unterschieds mit dem vorgegebenen Schwellenwert ermöglichen auf einfache Weise, die Feststecksituation zu erkennen. Insbesondere können mittels dieses Überwachens alle möglichen der vorgenannten Feststecksituationen und Feststeckfälle zuverlässig erkannt werden, wie nachfolgend näher erläutert. Die Zeitdauer, während der das minimale und maximale Korrekturdrehmoment und der entsprechende Unterschied ermittelt werden, kann beispielsweise als Überwachungszeitdauer oder als Zeitfenster bezeichnet werden. Da die Überwachung kontinuierlich ablaufen kann, kann das Zeitfenster gleiten. In diesem Zusammenhang kann das Zeitfenster auch als Gleitfenster oder Überwachungsfenster bezeichnet werden.

Gemäss einer Ausführungsform wird abhängig von dem Vordrehmoment und dem Korrekturdrehmoment ein Gesamtdrehmoment ermittelt und abhängig von dem Gesamtdrehmoment wird mindestens ein Referenzstrom zum Betreiben des Elektromotors ermittelt. Das Ermitteln des Referenzstroms abhängig von dem Vordrehmoment und dem Korrekturdrehmoment kann auf einfache Weise dazu beitragen, dass der Fahrkorb mit der gewünschten Geschwindigkeit und/oder komfortabel, also ohne oder mit lediglich geringem Rucken, bewegt wird. Das Gesamtdrehmoment kann beispielsweise die Summe aus Vordrehmoment und Korrekturdrehmoment sein.

Gemäss einer Ausführungsform umfasst das Vordrehmoment ein Lastdrehmoment und ein Beschleunigungsdrehmoment. Das Ermitteln des Vordrehmoments abhängig von dem Lastdrehmoment und dem Beschleunigungsdrehmoment kann dazu beitragen, dass der Fahrkorb gleichmässig und/oder ohne Rucken, insbesondere beim Losfahren, bewegt wird. Das Vordrehmoment kann beispielsweise die Summe aus Lastdrehmoment und Beschleunigungsdrehmoment sein.

Gemäss einer Ausführungsform wird das Lastdrehmoment derart ermittelt, dass sich bei einem Lösen der Bremse der Fahrkorb allein aufgrund des ermittelten Lastdrehmoments nicht bewegt. Würde somit ausschliesslich das Lastdrehmoment von dem Elektromotor aufgebracht werden, so würde sich der Fahrkorb beim Lösen der Bremse nicht bewegen. Dies kann dazu beitragen, dass der Fahrkorb gleichmässig und/oder ohne Rucken, insbesondere beim Losfahren, bewegt wird.

Gemäss einer Ausführungsform ist das Lastsignal für einen Unterschied zwischen einem Gewicht, das an einer Seite der Treibscheibe hängt, an der das Gegengewicht hängt, und einem Gewicht, das an einer Seite der Treibscheibe hängt, an der der Fahrkorb hängt, repräsentativ. Das Lastdrehmoment wird abhängig von dem Lastsignal ermittelt. Das Lastdrehmoment kann ausserdem abhängig von einem Treibscheibendurchmesser der Treibscheibe, einem Übersetzungsverhältnis und einem Einscherungsfaktor (auch Seilumhängungsfaktor genannt) ermittelt werden. Da das Gewicht des Fahrkorbs, das Gewicht des Gegengewichts, die Position des Fahrkorbs und ein spezifisches Gewicht des Tragmittels bekannt sind, ist dieser Unterschied repräsentativ für das Gewicht der Last und kann in dem Lastsignal codiert werden.

Gemäss einer Ausführungsform wird das Beschleunigungsdrehmoment derart ermittelt, dass sich der Fahrkorb aufgrund des Beschleunigungsdrehmoments mit einer Referenzbeschleunigung bewegt. Hierbei kann davon ausgegangen werden, dass das Beschleunigungsdrehmoment nicht dazu benötigt wird, den Fahrkorb in seiner Geschwindigkeit zu halten, da hierfür das Lastdrehmoment ausreicht. Das Beschleunigungsdrehmoment bezieht sich somit ausschliesslich auf den Anteil des Gesamtdrehmoments, insbesondere des Vordrehmoments, der benötigt wird, um den Fahrkorb in konstanter beschleunigter Fahrt zu halten. Die Referenzbeschleunigung kann von der Steuervorrichtung ermittelt und/oder vorgegeben werden.

Gemäss einer Ausführungsform wird ein aktuelles Massenträgheitsmoment, welches für die aktuelle Massenträgheit der Aufzugsanlage repräsentativ ist bestimmt. Das Beschleunigungsdrehmoment wird abhängig von dem aktuellen Massenträgheitsmoment und einer Referenzbeschleunigung ermittelt. Das Beschleunigungsdrehmoment kann ausserdem abhängig von dem Treibscheibendurchmesser, dem Übersetzungsverhältnis und dem Einscherungsfaktor ermittelt werden. Das aktuelle Massenträgheitsmoment ist von der Beladung des Fahrkorbs abhängig. Die Beladung kann mittels eines Sensors, z.B. mittels eines Gewichtssensors im Boden des Fahrkorbs, erzeugt und von Steuervorrichtung empfangen werden.

Gemäss einer Ausführungsform umfasst die vorgegebene Sicherheitsmassnahme ein Stoppen des Elektromotors und/oder ein Erzeugen einer Fehlermeldung. Das Stoppen des Elektromotors trägt auf einfache Weise dazu bei, dass das Gegengewicht nicht weiter angehoben wird, wenn der Fahrkorb stecken bleibt, oder dass der Fahrkorb weiter angehoben wird, wenn das Gegengewicht stecken bleibt. Das Erzeugen der Fehlermeldung ermöglicht, eine oder mehrere Feststecksituationen zu protokollieren und gegebenenfalls auf einen Systemfehler schliessen zu können.

Gemäss einer Ausführungsform wird das Überwachen des Korrekturdrehmoments gestartet, wenn mindestens eine vorgegebene Startbedingung erfüllt ist. Dies kann dazu beitragen, zu verhindern, dass in Situationen, in denen keine Feststecksituation auftreten kann oder in denen das Auftreten der Feststecksituation unkritisch ist, Sicherheitsmassnahmen bezüglich der Feststecksituation ausgelöst werden.

Gemäss einer Ausführungsform umfasst die Startbedingung, dass das Korrekturdrehmoment mindestens zweimal hintereinander ermittelt wird und dass das Korrekturdrehmoment bei beiden Ermittlungen das vorgegebene Kriterium erfüllt. Anders ausgedrückt kann die Überwachung ohne Verzögerung gestartet werden, aber die Feststecksituation wird erst erkannt, wenn das vorgegebene Kriterium das zweite Mal erfüllt ist. Alternativ ausgedrückt jedoch technisch gleichwertig kann die Überwachung erst gestartet werden, nachdem das vorgegebene Kriterium erstmalig erfüllt ist. Alternativ oder zusätzlich kann die Startbedingungen umfassen, dass die Referenzgeschwindigkeit ungleich null ist. Alternativ oder zusätzlich kann die Startbedingungen umfassen, dass nach einem Starten einer Fahrt des Fahrkorbs eine vorgegebene Anlaufzeitdauer abgelaufen ist. Diese Startbedingungen können einzeln oder in beliebiger Kombination dazu beitragen, zu verhindern, dass ein Rucken des Fahrkorbs zu Beginn einer Fahrt, das eine sprunghafte Änderung des Korrekturdrehmoments bewirken kann, fälschlicherweise als Feststecksituation interpretiert wird.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
Fig. 1 zeigt eine Aufzugsanlage gemäss einem Ausführungsbeispiel der Erfindung.
Fig. 2 zeigt eine Tabelle, in der verschiedene Feststeckfälle veranschaulicht sind.
Fig. 3 zeigt eine Steuervorrichtung gemäss einem Ausführungsbeispiel der Erfindung.
Fig. 4 zeigt einen beispielhaften Verlauf eines Drehmomentunterschieds zwischen einem maximalen Korrekturdrehmoment und einem minimalen Korrekturdrehmoment.
Fig. 5 zeigt ein Flussdiagramm eines Verfahrens gemäss einem Ausführungsbeispiel der Erfindung.

Die Figuren sind lediglich schematisch und nicht massstabsgetreu. Gleiche Bezugszeichen bezeichnen in den verschiedenen Figuren gleiche oder gleichwirkende Merkmale.

**Fig. 1** zeigt eine Aufzugsanlage 20, wie oben einleitend beschrieben. Die Aufzugsanlage 20 weist einen Aufzugsschacht 22, einen Fahrkorb 24, ein Gegengewicht 26, einen Elektromotor 30, der eine Treibscheibe 32 aufweist, Tragmittel 28, optional eine Umlenkrolle 33, eine Bremse 34 und eine Steuervorrichtung 40 zum Steuern des Elektromotors 30 auf. In dem Fahrkorb 24 befindet sich eine Last 46, die mittels des Fahrkorbs 24 transportiert werden soll. In einem Boden 44 des Fahrkorbs 24 ist ein Gewichtssensor 42 zum Erfassen eines Gewichts (bzw Unterschieds des Gewichts, auch UB) (siehe Figur 3) der Last 46 angeordnet.

**Fig. 2** zeigt die vorstehend erläuterte Tabelle, in der die verschiedenen möglichen Feststeckfälle veranschaulicht sind. Aus Figur 2 geht unter anderem hervor, dass bei allen Feststeckfällen und somit auch bei allen Feststecksituationen, die die Feststeckfälle umfassen, ein Betrag eines Drehmoments, das der Elektromotor aufbringen muss, um die gewünschte Beschleunigung und/oder Geschwindigkeit zu erreichen, stark ansteigt.

**Fig. 3** zeigt eine Steuervorrichtung 40 gemäss einem Ausführungsbeispiel der Erfindung. Die Steuervorrichtung 40 dient dazu, abhängig von einem Gewicht der Last 46, einer vorgegebenen Referenzbeschleunigung ak_ref und einer vorgegebenen Referenzgeschwindigkeit vk_ref den Elektromotor 30 so anzusteuern, dass sich der Fahrkorb 24 mit der vorgegebenen Referenzbeschleunigung ak_ref und mit der vorgegebenen Referenzgeschwindigkeit vk_ref bewegt. Ausserdem dient die Steuervorrichtung 40 dazu, eine Feststecksituation, bei der entweder der Fahrkorb 24 oder das Gegengewicht 26 in dem Aufzugschacht 22 stecken bleibt, schnell und zuverlässig zu erkennen. In Figur 3 sind lediglich die Komponenten der Steuervorrichtung 40 gezeigt, die zum Ausführen des Verfahrens zum Erkennen der Feststecksituation relevant sind. Tatsächlich kann die Steuervorrichtung 40 weitere Komponenten aufweisen, die jedoch in den Figuren nicht gezeigt sind, um den Gegenstand der vorliegenden Erfindung nicht unnötig zu verschleiern.

Die Steuervorrichtung 40 weist auf einen Beschleunigungsdrehmomentermittler 50, einen Lastdrehmomentermittler 52, einen Geschwindigkeitsdrehmomentermittler 54, einen Drehmomentbegrenzer 56, einen Referenzstromermittler 58, einen Gleitfensterermittler 60 und einen 62 Vergleicher.

Der Beschleunigungsdrehmomentermittler 50 ermittelt abhängig von der vorgegebenen Referenzbeschleunigung ak_ref und einem aktuellen Massenträgheitsmoment IA _ACTUAL, welches repräsentativ für die aktuelle Massenträgheit der Aufzugsanlage 20 ist ein Beschleunigungsdrehmoment TM_REF_ACCEL. Das aktuelle Massenträgheitsmoment IA _ACTUAL ist unter anderem von der Last 46, welche mittels des Gewichtssensors 42 im Boden 44 der Fahrerkabine 24 ermittelt werden kann abhängig. Der Beschleunigungsdrehmomentermittler 50 ermittelt das Beschleunigungsdrehmoment TM_REF_ACCEL insbesondere derart, dass sich der Fahrkorb 24 aufgrund des Beschleunigungsdrehmoments TM_REF_ACCEL mit der Referenzbeschleunigung ak_ref bewegt. Das Beschleunigungsdrehmoment TM_REF_ACCEL kann beispielsweise mittels folgender Formel ermittelt werden: $TM _ REF _ ACCEL = \frac{2 ⋅ KZU ⋅ IW}{DD} ⋅ IA _ ACTUAL ⋅ ak _ ref$ mit einem Treibscheibendurchmesser DD, einem Einscherungsfaktor KZU und einem Übersetzungsverhältnis IW. Das aktuelle Massenträgheitsmoment IA_ACTUAL kann wie folgt definiert sein: $IA _ ACTUAL = IA _ Para - \frac{\left[GQ⋅\left(1-\frac{KG}{100}\right)-unbalance\right] ⋅ {\left(\frac{DD}{2}\right)}^{2}}{{\left(KZU⋅IW\right)}^{2}}$

Dabei ist IA_Para ein Inverterparameter, welcher repräsentativ für die Gesamtmassenträgheit der Aufzugsanlage bei voller Nutzlast ist. KG ist ein Balancierfaktor, der angibt, auf wie viel Prozent der Kabinenmasse die Gegengewichtsmasse ausgelegt ist. GQ ist das zulässige Gesamtgewicht.

Der Lastdrehmomentermittler 52 ermittelt anhand eines ersten Lastsignals ein Lastdrehmoment TM_REF_LOAD derart, dass sich bei einem Lösen der Bremse 34 der Fahrkorb 24 allein aufgrund des ermittelten Lastdrehmoments TM_REF_LOAD nicht bewegt. Das Lastdrehmoment TM_REF_LOAD kann beispielsweise mittels folgender Formelermittelt werden: $TM _ REF _ LOAD = \frac{g ⋅ DD}{2 ⋅ KZU ⋅ IW} ⋅ UB$ mit der Gravitationskonstante g. Das Lastsignal ist für einen Unterschied UB zwischen einem Gewicht, das an einer Seite der Treibscheibe 32 hängt, an der das Gegengewicht 26 hängt, und einem Gewicht, das an einer Seite der Treibscheibe 32 hängt, an der der Fahrkorb 24 hängt, repräsentativ. Dabei ist zu beachten, dass zu dem Gewicht, das an der Seite der Treibscheibe 32 hängt, an der das Gegengewicht 26 hängt, auch das Gewicht der Tragmittel 28 zählt, die sich zum entsprechenden Zeitpunkt von dem Gegengewicht 26 zu der Umkehrrolle 33 erstrecken, und dass zu dem Gewicht, das an einer Seite der Treibscheibe 32 hängt, an der der Fahrkorb 24 hängt, auch das Gewicht der Tragmittel 28 zählt, die sich zum entsprechenden Zeitpunkt von dem Fahrkorb 24 zu der der Treibscheibe 32 erstrecken. Da das Gewicht des Fahrkorbs 24 und des Gegengewichts 26 und das spezifische Gewicht des Tragmittels 28 sowie eine aktuelle Position des Fahrkorbs 24 bekannt sind, kann anhand des Unterschieds UB das Gewicht der Last 46 ermittelt werden. In anderen Worten ist der Unterschied UB repräsentativ für die Last 46.

Das Beschleunigungsdrehmoment TM_REF_ACCEL und das Lastdrehmoment TM_REF_LOAD werden zu einem Vordrehmoment TM_REF_FF addiert.

Der Geschwindigkeitsdrehmomentermittler 54 ermittelt abhängig von der Referenzgeschwindigkeit vk_ref und einer tatsächlichen Geschwindigkeit vk_act des Fahrkorbs 24 ein Korrekturdrehmoment TM_REF_PID. Insbesondere ermittelt der Geschwindigkeitsdrehmomentermittler 54 das Korrekturdrehmoment TM_REF_PID abhängig von einem Unterschied zwischen der Referenzgeschwindigkeit vk_ref und der tatsächlichen Geschwindigkeit vk_act des Fahrkorbs 24. Beispielsweise kann der Geschwindigkeitsdrehmomentermittler 54 eine Zuordnungsvorschrift, eine Zuordnungstabelle und/oder eine Zuordnungsfunktion aufweisen, mittels der einem vorgegebenen Unterschied zwischen der Referenzgeschwindigkeit vk_ref und der tatsächlichen Geschwindigkeit vk_act ein Korrekturdrehmoment TM_REF_PID eindeutig zugeordnet ist. Das Korrekturdrehmoment TM_REF_PID wird so ermittelt, dass sich der Fahrkorb mit der Referenzgeschwindigkeit vk_ref bewegt oder sich zumindest an die Referenzgeschwindigkeit vk_ref annähert.

Das Korrekturdrehmoment TM_REF_PID wird zu dem Vordrehmoment TM_REF_FF addiert, wodurch sich ein Gesamtdrehmoment TM_REF_SUM ergibt. Aus dem TM_REF_SUM werden Referenzströme zur Ansteuerung des Elektromotors generiert.

Der Gleitfensterermittler 60 ermittelt innerhalb einer vorgegebenen Zeitdauer, die beispielsweise durch ein Gleitfenster Tₘₒₙ dargestellt werden kann (siehe Figur 4), abhängig von dem Korrekturdrehmoment TM_REF_PID ein maximales Korrekturdrehmoment TM_REF_PID_STALLING_MAX und ein minimales Korrekturdrehmoment TM_REF_PID_STALLING_MIN. Mittels Subtrahierens des minimalen Korrekturdrehmoments TM_REF_PID_STALLING_MIN von dem maximalen Korrekturdrehmoment TM_REF_PID_STALLING _MAX kann ein Drehmomentunterschied TM_REF_PID_STALLING zwischen dem maximalen Korrekturdrehmoment TM_REF_PID_STALLING_MAX und die minimalen Korrekturdrehmoment TM_REF_PID_STALLING_MIN ermittelt werden.

Der Vergleicher 62 vergleicht den Drehmomentunterschied TM_REF_PID_STALLING mit einem vorgegebenen Schwellenwert TM_CHANGE_LIMIT und gibt ein Signal aus, das für das Auftreten einer Feststecksituation repräsentativ ist, wenn der Drehmomentunterschied TM_REF_PID_STALLING grösser als ein vorgegebener Schwellenwert TM_CHANGE_LIMIT ist, und gibt ein Signal aus, das für einen Normalbetrieb repräsentativ ist, wenn der Drehmomentunterschied TM_REF_PID_STALLING kleiner als der Schwellenwert TM_CHANGE_LIMIT ist.

**Fig. 4** zeigt einen beispielhaften Verlauf des Drehmomentunterschieds TM_REF_PID_STALLING zwischen dem maximalen Korrekturdrehmoment TM_REF_PID_STALLING_MAX und dem minimalen Korrekturdrehmoment TM_REF_PID_STALLING_MIN. Des Weiteren zeigt Figur 4 das Gleitfenster Tₘₒₙ das für die Zeitdauer repräsentativ ist, innerhalb der der Drehmomentunterschied TM_REF_PID_STALLING abhängig von dem maximalen Korrekturdrehmoment TM_REF_PID_STALLING _MAX und dem minimalen Korrekturdrehmoment TM_REF_PID_STALLING_MIN ermittelt wird. Sobald der Drehmomentunterschied TM_REF_PID_STALLING grösser als der Schwellenwert TM_CHANGE_LIMIT ist, wird auf das Feststecken des Fahrkorbs 24 oder des Gegengewicht 26 und somit auf das Vorliegen der Feststecksituation erkannt.

**Fig. 5** zeigt ein Flussdiagramm eines Verfahrens gemäss einem Ausführungsbeispiel der Erfindung. Das Verfahren dient dazu, die im Vorhergehenden beschriebenen Feststecksituationen zuverlässig und schnell zu erkennen. Das Verfahren kann beispielsweise von der Steuervorrichtung 40 abgearbeitet werden.

In einem Schritt S2 wird das Lastsignal empfangen, welches repräsentativ für das Gewicht der Last 46 ist, das sich in dem Fahrkorb 24 befindet und die mittels des Fahrkorbs 24 transportiert werden soll.

In einem Schritt S4 wird das Vordrehmoment TM_REF_FF abhängig von dem Lastsignal ermittelt, beispielsweise wie mit Bezug zu Figur 3 erläutert.

In einem Schritt S6 wird das Geschwindigkeitssignal, das repräsentativ für die tatsächliche Geschwindigkeit vk_act des Fahrkorbs 24 ist, empfangen.

In einem Schritt S8 wird das Korrekturdrehmoment TM_REF_PID über eine vorgegebene Überwachungszeitdauer überwacht, wobei das Korrekturdrehmoment TM_REF_PID abhängig von dem Geschwindigkeitssignal und der vorgegebenen Referenzgeschwindigkeit vk_ref so ermittelt wird, dass sich die tatsächliche Geschwindigkeit vk_act des Fahrkorbs 24 der Referenzgeschwindigkeit vk_ref annähert, beispielsweise mittels der in Figur 3 gezeigten Regelschleife.

In einem Schritt S10 wird überprüft, ob das überwachte Korrekturdrehmoment TM_REF_PID mindestens ein vorgegebenes Kriterium erfüllt. Das vorgegebene Kriterium kann beispielsweise erfüllt sein, wenn der Drehmomentunterschied TM_REF_PID_STALLING grösser als der vorgegebene Schwellenwert TM_CHANGE_LIMIT ist. Ist die Bedingung des Schritts S10 erfüllt, so kann die Bearbeitung in einem Schritt S12 fortgesetzt werden. Ist die Bedingung des Schritts S10 nicht erfüllt, so kann die Bearbeitung in dem Schritt S8 fortgesetzt werden.

In dem Schritt S12 wird auf das Vorliegen der Feststecksituation, bei der der Fahrkorb 24 oder das Gegengewicht 26 in dem Aufzugschacht 22 stecken bleibt, erkannt.

In einem Schritt S 14 kann eine vorgegebene Sicherheitsmassnahme durchgeführt werden. Beispielsweise können der Fahrkorb 24 und/oder das Gegengewicht 26 mittels entsprechender Bremsen, beispielsweise mittels der Bremse 34, festgelegt werden. Alternativ oder zusätzlich kann der Elektromotor 30 abgeschaltet werden.

Das Verfahren kann bei einer Inbetriebnahme der Aufzuganlage 20 gestartet werden. Alternativ dazu kann das Verfahren beim Antreten einer Fahrt mit dem Fahrkorb 24 gestartet werden. Alternativ kann das Starten des Verfahrens an eine Startbedingung gekoppelt sein und nur gestartet werden, wenn die Stadtbedingung erfüllt ist. Dies kann dazu beitragen, zu vermeiden, dass eine Ruckphase, bei der eine Ruck auf den Fahrkorb 24 übertragen wird und die bei einem Anfahren des Fahrkorbs 24 auftreten kann, nicht fälschlicherweise als Feststecksituation erkannt wird. Die Startbedingung kann beispielsweise erfüllt sein, wenn die Referenzgeschwindigkeit vk_ref ungleich null ist. Alternativ oder zusätzlich kann die Startbedingung erfüllt sein, wenn nach einem Antreten der Fahrt mit dem Fahrkorb 24 eine vorgegebene Zeitdauer, beispielsweise von einigen Millisekunden bis wenigen Sekunden, abgelaufen ist. Alternativ oder zusätzlich kann schon vor dem Starten des Verfahrens das Korrekturdrehmoment TM_REF_PID ermittelt werden und das Verfahren kann erst gestartet werden, wenn der Drehmomentunterschied TM_REF_PID_STALLING zwischen dem maximalen Korrekturdrehmoment TM_REF_PID_STALLING _MAX und die minimalen Korrekturdrehmoment TM_REF_PID_STALLING_MIN innerhalb des vorgegebenen Zeitfensters grösser als der Schwellenwert TM_CHANGE_LIMIT ist.

Abschliessend wird darauf hingewiesen, dass Begriffe wie "aufweisend", "umfassend" etc. keine anderen Elemente oder Schritte ausschliessen und Begriffe wie "eine" oder "ein" keine Vielzahl ausschliessen. Ferner wird darauf hingewiesen, dass Merkmale oder Schritte, die mit Verweis auf eines der obigen Ausführungsbeispiele beschrieben worden sind, auch in Kombination mit anderen Merkmalen oder Schritten anderer der obigen Ausführungsbeispiele verwendet werden können. Bezugszeichen in den Ansprüchen sind nicht als Einschränkung anzusehen.

## Patentansprüche

1. Verfahren zum Erkennen einer Feststecksituation in einer Aufzugsanlage (20),
wobei die Aufzugsanlage (20) aufweist einen Aufzugsschacht (22), einen Fahrkorb (24), der in dem Aufzugschacht (22) angeordnet ist, ein Gegengewicht (26), das über Tragmittel (28) mit dem Fahrkorb (24) gekoppelt ist, einen Elektromotor (30), der eine Treibscheibe (32) aufweist, die mittels des Elektromotors (30) drehbar ist, über die das Tragmittel (28) läuft und mittels der das Tragmittel (28) bewegbar ist, so dass der Fahrkorb (24) und das Gegengewicht(26) mittels Betreibens des Elektromotors (30) vertikal verlagerbar sind, und eine Bremse (34), mittels der der Fahrkorb (24) und/oder das Gegengewicht (26) abbremsbar und/oder feststellbar ist;
das Verfahren aufweisend:
Empfangen eines Lastsignals, das repräsentativ für ein Gewicht einer Last (46) ist, die sich in dem Fahrkorb (24) befindet und die mittels des Fahrkorbs (24) transportiert werden soll;
Ermitteln eines Vordrehmoments (TM_REF_FF) abhängig von dem Lastsignal;
Empfangen eines Geschwindigkeitssignals (vk_act), das repräsentativ für eine tatsächliche Geschwindigkeit des Fahrkorbs (24) ist;
Überwachen eines Korrekturdrehmoments (TM_REF_PID) über eine vorgegebene Überwachungszeitdauer, wobei das Korrekturdrehmoment (TM_REF_PID) abhängig von dem Geschwindigkeitssignal (vk_akt) und einer vorgegebenen Referenzgeschwindigkeit (vk_ref) so ermittelt wird, dass sich die tatsächliche Geschwindigkeit des Fahrkorbs (24) der Referenzgeschwindigkeit (vk_ref) annähert;
Erkennen der Feststecksituation, bei der der Fahrkorb (24) oder das Gegengewicht (26) in dem Aufzugschacht (22) stecken bleibt, wenn das überwachte Korrekturdrehmoment (TM_REF_PID) mindestens ein vorgegebenes Kriterium erfüllt; und
Durchführen einer vorgegebenen Sicherheitsmassnahme beim Erkennen der Feststecksituation.

2. Verfahren nach Anspruch 1, wobei bei dem Überwachen des Korrekturdrehmoments (TM_REF_PID) ein maximales Korrekturdrehmoment (TM_REF_PID_STALLING_MAX) und ein minimales Korrekturdrehmoment (TM_REF_PID_STALLING_MIN) innerhalb der vorgegebenen Zeitdauer ermittelt werden und wobei das vorgegebene Kriterium erfüllt ist, wenn ein Unterschied (TM_REF_PID_STALLING) zwischen dem maximalen Korrekturdrehmoment (TM_REF_PID_STALLING_MAX) und dem minimalen Korrekturdrehmoment (TM_REF_PID_STALLING_MIN) grösser als ein vorgegebener Schwellenwert (TM_CHANGE_LIMIT) ist.

3. Verfahren nach einem der vorangehenden Ansprüche, wobei abhängig von dem Vordrehmoment (TM_REF_FF) und dem Korrekturdrehmoment (TM_REF_PID) ein Gesamtdrehmoment (TM_REF_SUM) ermittelt wird und abhängig von dem Gesamtdrehmoment (TM_REF_SUM) mindestens ein Referenzstrom (isq_ref, isd_ref) zum Betreiben des Elektromotors (30) ermittelt wird.

4. Verfahren nach einem der vorangehenden Ansprüche, wobei das Vordrehmoment (TM_REF_FF) ein Lastdrehmoment (TM_REF_LOAD) und ein Beschleunigungsdrehmoment (TM_REF_ACCEL) umfasst.

5. Verfahren nach Anspruch 4, wobei das Lastdrehmoment (TM_REF_LOAD) derart ermittelt wird, dass sich bei einem Lösen der Bremse (34) der Fahrkorb (24) allein aufgrund des ermittelten Lastdrehmoments (TM_REF_LOAD) nicht bewegt.

6. Verfahren nach einem der Ansprüche 4 oder 5, wobei das Lastsignal für einen Unterschied (UB) zwischen einem Gewicht, das an einer Seite der Treibscheibe (32) hängt, an der das Gegengewicht (26) hängt, und einem Gewicht, das an einer Seite der Treibscheibe (32) hängt, an der der Fahrkorb (24) hängt, repräsentativ ist, und das Lastdrehmoment (TM_REF_LOAD) abhängig von dem ersten Lastsignal ermittelt wird.

7. Verfahren nach einem der Ansprüche 4 bis 6, wobei das Beschleunigungsdrehmoment (TM_REF_ACCEL) derart ermittelt wird, dass sich der Fahrkorb (24) aufgrund des Beschleunigungsdrehmoments (TM_REF_ACCEL) mit einer Referenzbeschleunigung (ak_ref) bewegt.

8. Verfahren nach einem der Ansprüche 4 bis 7, wobei ein aktuelles Massenträgheitsmoment (IA_ACTUAL), welches für die aktuelle Massenträgheit der Aufzugsanlage (20) repräsentativ ist, bestimmt wird, und
das Beschleunigungsdrehmoment (TM_REF_ACCEL) abhängig von dem aktuellen Massenträgheitsmoment (IA _ACTUAL) und einer Referenzbeschleunigung (ak_ref) ermittelt wird.

9. Verfahren nach einem der vorhergehenden Ansprüche, wobei die vorgegebene Sicherheitsmassnahme ein Stoppen des Elektromotors (30) und/oder ein Erzeugen einer Fehlermeldung umfasst.

10. Verfahren nach einem der vorhergehenden Ansprüche, wobei das Überwachen des Korrekturdrehmoments (TM_REF_PID) gestartet wird, wenn mindestens eine vorgegebene Startbedingung erfüllt ist.

11. Verfahren nach Anspruch 10, wobei die Startbedingung umfasst, dass
das Korrekturdrehmoment (TM_REF_PID) mindestens zweimal hintereinander ermittelt wird und das Korrekturdrehmoment (TM_REF_PID) bei beiden Ermittlungen das vorgegebene Kriterium erfüllt,
die Referenzgeschwindigkeit (vk_ref) ungleich null ist; und/oder nach einem Starten einer Fahrt des Fahrkorbs (24) eine vorgegebene Anlaufzeitdauer abgelaufen ist.

12. Steuervorrichtung (40) für eine Aufzugsanlage (20), wobei die Steuervorrichtung (40) einen Prozessor und Sensoren, insbesondere einen Gewichtsensor, Drehzahlsensor, Geschwindigkeitssensor und/oder Stromsensor, umfasst, die dazu konfiguriert sind, das Verfahren nach einem der vorhergehenden Ansprüche auszuführen.

13. Aufzugsanlage (20), aufweisend:
einen Aufzugsschacht (22);
einen Fahrkorb (24), der in dem Aufzugschacht (22) angeordnet ist;
ein Gegengewicht (26), das in dem Aufzugschacht (22) angeordnet ist und über ein Tragmittel (28) mit dem Fahrkorb (24) gekoppelt ist;
einen Elektromotor (30), der eine Treibscheibe (32) aufweist, die mittels des Elektromotors(30) drehbar ist, über die das Tragmittel (28) läuft und mittels der das Tragmittel(28) bewegbar ist, so dass der Fahrkorb (24) und das Gegengewicht (26) mittels Betreibens des Elektromotors (30) vertikal verlagerbar sind;
eine Bremse (34), mittels der der Fahrkorb (24) und/oder das Gegengewicht (26) abbremsbar und/oder feststellbar ist; und
eine Steuervorrichtung (40) nach Anspruch 12.

14. Computerprogramm, umfassend Befehle, die bewirken, dass die Vorrichtung des Anspruchs 12 die Verfahrensschritte nach einem der Ansprüche 1 bis 11 ausführt.

15. Computerlesbares Medium, auf dem das Computerprogramm nach Anspruch 14 gespeichert ist.

## Claims

1. A method for identifying a situation of being stuck in an elevator system (20), wherein the elevator system (20) has an elevator shaft (22), a car (24) which is arranged in the elevator shaft (22), a counterweight (26) which is coupled to the car (24) by way of suspension means (28), an electric motor (30) which has a traction sheave (32) which can be rotated by means of the electric motor (30), over which the suspension means (28) runs and by means of which the suspension means (28) can be moved so that the car (24) and the counterweight (26) can be displaced vertically by means of operating the electric motor (30), and a brake (34) by means of which the car (24) and/or the counterweight (26) can be braked and/or stopped;
the method comprising:
receiving a load signal which is representative of a weight of a load (46) which is located in the car (24) and is intended to be transported by means of the car (24);
determining a preliminary torque (TM_REF_FF) depending on the load signal;
receiving a speed signal (vk_act) which is representative of an actual speed of the car (24);
monitoring a correction torque (TM_REF_PID) over a specified monitoring time period, wherein the correction torque (TM_REF_PID) is determined depending on the speed signal (vk_akt) and a specified reference speed (vk_ref) such that the actual speed of the car (24) approximates the reference speed (vk_ref);
identifying the situation of being stuck, in which the car (24) or the counterweight (26) remains stuck in the elevator shaft (22) when the monitored correction torque (TM_REF_PID) meets at least one specified criterion; and
performing a specified safety measure when the situation of being stuck is identified.

2. The method according to claim 1, wherein, when monitoring the correction torque (TM_REF_PID), a maximum correction torque (TM_REF_PID_STALLING_MAX) and a minimum correction torque (TM_REF_PID_STALLING_MIN) are determined within the specified time period, and wherein the specified criterion is met if a difference (TM_REF_PID_STALLING) between the maximum correction torque (TM_REF_PID_STALLING_MAX) and the minimum correction torque (TM_REF_PID_STALLING_MIN) is greater than a specified threshold (TM_CHANGE_LIMIT).

3. The method according to any one of the preceding claims, wherein a total torque (TM_REF_SUM) is determined depending on the preliminary torque (TM_REF_FF) and the correction torque (TM_REF_PID), and at least one reference current (isq_ref, isd_ref) for operating the electric motor (30) is determined depending on the total torque (TM_REF_SUM).

4. The method according to any one of the preceding claims, wherein the preliminary torque (TM_REF_FF) comprises a load torque (TM_REF_LOAD) and an acceleration torque (TM_REF_ACCEL).

5. The method according to claim 4, wherein the load torque (TM_REF_LOAD) is determined such that, when the brake (34) is released, the car (24) does not move as a result of the determined load torque (TM_REF_LOAD) alone.

6. The method according to either claim 4 or claim 5, wherein the load signal is representative of a difference (UB) between a weight suspended on a side of the traction sheave (32) on which the counterweight (26) is suspended and a weight suspended on a side of the traction sheave (32) on which the car (24) is suspended, and the load torque (TM_REF_LOAD) is determined depending on the first load signal.

7. The method according to any one of claims 4 to 6, wherein the acceleration torque (TM_REF_ACCEL) is determined such that the car (24) moves with a reference acceleration (ak_ref) due to the acceleration torque (TM_REF_ACCEL).

8. The method according to any one of claims 4 to 7, wherein a current mass moment of inertia (IA _ACTUAL) which is representative of the current mass inertia of the elevator system (20) is determined, and
the acceleration torque (TM_REF_ACCEL) is determined depending on the current mass moment of inertia (IA _ACTUAL) and a reference acceleration (ak_ref).

9. The method according to any one of the preceding claims, wherein the specified safety measure comprises stopping the electric motor (30) and/or generating an error message.

10. The method according to any one of the preceding claims, wherein monitoring of the correction torque (TM_REF_PID) is started when at least one specified starting condition is met.

11. The method according to claim 10, wherein the starting condition comprises the fact that
the correction torque (TM_REF_PID) is determined at least twice in a row, and the correction torque (TM_REF_PID) meets the specified criterion in both determinations; the reference speed (vk_ref) is not equal to zero; and/or
after the car (24) has started traveling, a specified run-up period has elapsed.

12. A control device (40) for an elevator system (20), wherein the control device (40) comprises a processor and sensors, in particular a weight sensor, rotational speed sensor, speed sensor, and/or current sensor, which are configured to carry out the method according to any one of the preceding claims.

13. An elevator system (20), comprising:
an elevator shaft (22);
a car (24) which is arranged in the elevator shaft (22);
a counterweight (26) which is arranged in the elevator shaft (22) and is coupled to the car (24) via a suspension means (28);
an electric motor (30) having a traction sheave (32) which is rotatable by means of the electric motor (30), over which the suspension means (28) runs and by means of which the suspension means (28) can be moved, so that the car (24) and the counterweight (26) can be displaced vertically by operating the electric motor (30);
a brake (34) by means of which the car (24) and/or the counterweight (26) can be braked and/or stopped; and
a control device (40) according to claim 12.

14. A computer program comprising commands which cause the device of claim 12 to carry out the method steps according to any one of claims 1 to 11.

15. A computer-readable medium on which the computer program according to claim 14 is stored.

## Revendications

1. Méthode d'identification d'une situation de blocage dans un système d'ascenseur (20), dans lequel le système d'ascenseur (20) comporte une cage d'ascenseur (22), une cabine (24) disposée dans la cage d'ascenseur (22), un contrepoids (26) couplé à la cabine (24) par l'intermédiaire d'un moyen de transport (28), un moteur électrique (30) doté d'une poulie de traction (32) pouvant être entraînée en rotation par le moteur électrique (30), sur lequel le moyen de transport (28) se déplace et au moyen duquel le moyen de transport (28) peut être déplacé de manière à ce que la cabine (24) soit bloquée, sur lequel le moyen de transport (28) se déplace et au moyen duquel le moyen de transport (28) peut être déplacé afin que la voiture (24) et le contrepoids (26) puissent être déplacés verticalement en actionnant le moteur électrique (30), et un frein (34) au moyen duquel la voiture (24) et/ou le contrepoids (26) peuvent être freinés et/ou stoppés ;
la méthode consiste à la réception d'un signal de charge représentatif du poids d'une charge (46) située dans la voiture (24) et destinée à être transportée au moyen de la voiture (24) ;
déterminer un couple préliminaire (TM_REF_FF) en fonction du signal de charge ; réception d'un signal de vitesse (vk_akt) représentatif d'une vitesse réelle de la voiture (24) ;
surveiller un couple de correction (TM_REF_PID) sur une période de temps de surveillance spécifiée, le couple de correction (TM_REF_PID) étant déterminé en fonction du signal de vitesse (vk_akt) et d'une vitesse de référence spécifiée (vk_ref) de sorte que la vitesse réelle de la voiture (24) se rapproche de la vitesse de référence (vk_ref) ;
identifier la situation de blocage, dans laquelle la cabine (24) ou le contrepoids (26) reste bloqué dans la cage d'ascenseur (22) lorsque le couple de correction surveillé (TM_REF_PID) satisfait à au moins un critère spécifié ; et
l'exécution d'une mesure de sécurité spécifiée lorsque la situation de blocage est identifiée.

2. Méthode selon la revendication 1, dans laquelle, lors de la surveillance du couple de correction (TM_REF_PID), un couple de correction maximal (TM_REF_PID_STALLING_MAX) et un couple de correction minimal (TM_REF_PID_STALLING _MIN) sont déterminés dans la période de temps spécifiée, et dans lequel le critère spécifié est satisfait si une différence (TM_REF_PID_STALLING) entre le couple de correction maximal (TM_REF_PID_STALLING_MAX) et le couple de correction minimal (TM_REF_PID_STALLING_MIN) est supérieure à un seuil spécifié (TM_CHANGE_LIMIT).

3. Procédé selon l'une quelconque des revendications précédentes, dans lequel un couple total (TM_REF_SUM) est déterminé en fonction du couple préliminaire (TM_REF_FF) et du couple de correction (TM_REF_PID), et au moins un courant de référence (isq_ref, isd_ref) pour le fonctionnement du moteur électrique (30) est déterminé en fonction du couple total (TM_REF_SUM).

4. Procédé selon l'une quelconque des revendications précédentes, dans lequel le couple préliminaire (TM_REF_FF) comprend un couple de charge (TM_REF_LOAD) et un couple d'accélération (TM_REF_ACCEL).

5. Procédé selon la revendication 4, dans lequel le couple de charge (TM_REF_LOAD) est déterminé de telle sorte que, lorsque le frein (34) est desserré, la voiture (24) ne se déplace pas sous l'effet du seul couple de charge déterminé (TM _REF_LOAD).

6. Procédé selon la revendication 4 ou la revendication 5, dans lequel le signal de charge est représentatif d'une différence (UB) entre un poids suspendu d'un côté de la poulie de traction (32) à laquelle le contrepoids (26) est suspendu et un poids suspendu d'un côté de la poulie de traction (32) à laquelle la voiture (24) est suspendue, et le couple de charge (TM_REF_LOAD) est déterminé en fonction du premier signal de charge.

7. Procédé selon l'une des revendications 4 à 6, dans lequel le couple d'accélération (TM_REF_ACCEL) est déterminé de telle sorte que la voiture (24) se déplace avec une accélération de référence (ak_ref) due au couple d'accélération (TM_REF_ACCEL).

8. Méthode selon l'une des revendications 4 à 7, dans laquelle un moment d'inertie de masse actuel (IA_ACTUAL) représentatif de l'inertie de masse actuelle du système d'ascenseur (20) est déterminé, et où
le couple d'accélération (TM_REF_ACCEL) est déterminé en fonction du moment d'inertie de masse actuel (IA_ACTUAL) et d'une accélération de référence (ak_ref).

9. Procédé selon l'une quelconque des revendications précédentes, dans lequel la mesure de sécurité spécifiée comprend l'arrêt du moteur électrique (30) et/ou la génération d'un message d'erreur.

10. Procédé selon l'une quelconque des revendications précédentes, dans lequel la surveillance du couple de correction (TM_REF_PID) est lancée lorsqu'au moins une condition de démarrage spécifiée est remplie.

11. Procédé selon la revendication 10, dans lequel la condition de démarrage comprend le fait que
le couple de correction (TM_REF_PID) est déterminé au moins deux fois de suite, et le couple de correction (TM_REF_PID) satisfait au critère spécifié dans les deux déterminations ;
la vitesse de référence (vk_ref) n'est pas égale à zéro ; et/ou
après que la voiture (24) a commencé à rouler, une période de rodage spécifiée s'est écoulée.

12. Dispositif de commande (40) pour un système d'ascenseur (20), dans lequel le dispositif de commande (40) comprend un processeur et des capteurs, en particulier un capteur de poids, un capteur de vitesse de rotation, un capteur de vitesse et/ou un capteur de courant, qui sont configurés pour mettre en œuvre la méthode selon l'une quelconque des revendications précédentes.

13. Système d'ascenseur (20) comprenant :
une cage d'ascenseur (22) ;
une cabine (24) disposée dans la cage d'ascenseur (22) ;
un contrepoids (26) disposé dans la cage d'ascenseur (22) et couplé à la cabine (24) par l'intermédiaire d'un moyen de transport (28) ;
un moteur électrique (30) avec une poulie de traction (32) qui est rotative au moyen du moteur électrique (30), sur laquelle le moyen de transport (28) se déplace et au moyen de laquelle le moyen de transport (28) peut être déplacé, de sorte que la cabine (24) et le contrepoids (26) peuvent être déplacés verticalement en actionnant le moteur électrique (30) ;
un frein (34) permettant de freiner et/ou d'arrêter la voiture (24) et/ou le contrepoids (26) ; et
un dispositif de commande (40) selon la revendication 12.

14. Programme d'ordinateur comprenant des commandes qui amènent le dispositif de la revendication 12 à exécuter les étapes du procédé selon l'une quelconque des revendications 1 à 11.

15. Support lisible par ordinateur sur lequel est stocké le programme d'ordinateur selon la revendication 14.
